# EUROPÄISCHE PATENTSCHRIFT

(11) **EP 3 844 440 B1**
(45) Veröffentlichungstag und Bekanntmachung des Hinweises auf die Patenterteilung: **02.07.2025**
(21) Anmeldenummer: 19762928.0
(22) Anmeldetag: 30.08.2019
(51) Int. Cl.: F23N 3/00

(54) **VERFAHREN ZUR REGELUNG EINER HEIZEINRICHTUNG UND HEIZEINRICHTUNG**
METHOD FOR CONTROLLING A HEATING DEVICE, AND HEATING DEVICE
PROCÉDÉ DE RÉGULATION D'UN DISPOSITIF DE CHAUFFAGE ET DISPOSITIF DE CHAUFFAGE

(30) Priorität: 30.08.2018 PT 2018111114
(43) Veröffentlichungstag der Anmeldung: 07.07.2021
(73) Patentinhaber: Bosch Termotecnologia S.A., 3800-533 Aveiro (PT)
(72) Erfinder: MONTEIRO PACHECO, Luis Miguel, 3810-474 Aveiro (PT); OLIVEIRA SIMOES, Mauro André, 3770-059 Num 10 B 3 DTO (PT); HELENO, Ricardo Miguel Santos, 2350-019 Assentiz TNV (PT); COSTA, Hugo Jose Magalhaes, 4350-098 Porto (PT)
(74) Vertreter: Bee, Joachim
(86) Internationale Anmeldenummer: PCT/EP2019/073231
(87) Internationale Veröffentlichungsnummer: WO 2020/043887

(56) Entgegenhaltungen:
- EP-A2- 1 921 392
- EP-B1- 1 921 392
- EP-B1- 2 888 530
- DE-A1- 102007 009 302
- DE-B4- 102007 009 302

## Beschreibung

Die vorliegende Erfindung betrifft ein Verfahren zur Regelung einer Heizeinrichtung, die einen Brennraum aufweist, in den über ein steuerbares Gebläse Verbrennungsluft eingebracht wird.

### Stand der Technik

Die EP 2 888 530 B1 offenbart ein Verfahren zur Regelung einer Heizeinrichtung, die einen Brennraum aufweist, in den über ein steuerbares Gebläse Verbrennungsluft eingebracht wird. Bei dem offenbarten Verfahren wird ein statischer Druck und/oder eine Leistungsaufnahme, sowie eine Drehzahl des Gebläses gemessen. Aus dem gemessenen statischen Druck und/oder der gemessenen Leistungsaufnahme wird dann in Verbindung mit der gemessenen Drehzahl ein Druckkoeffizient und/oder ein Leistungskoeffizient bestimmt. Anhand dem bestimmten Druckkoeffizient und/oder dem bestimmten Leistungskoeffizienten wird dann mit Hilfe von Referenzwerten für den Druckkoeffizienten und/oder den Leistungskoeffizienten ein Volumenstromkoeffizient bestimmt, aus dem wiederum ein Volumenstrom der Verbrennungsluft bestimmt wird.

### Offenbarung der Erfindung

Die vorliegende Erfindung gemäß den unabhängigen Ansprüchen hat demgegenüber den Vorteil, dass eine Kalibrierung der Referenzwerte für den Betriebskoeffizienten, beispielsweise eines Druckkoeffizienten und/oder eines Leistungskoeffizienten, durchgeführt wird, wodurch auftretende Regelabweichungen, die beispielsweise durch Verschleißerscheinungen und/oder Reibungsverluste am Gebläse auftreten können, berücksichtigt werden können.

Durch die in den Unteransprüchen aufgeführten Merkmale sind vorteilhafte Weiterbildungen der Erfindung nach dem Hauptanspruch möglich. So ist es von Vorteil, wenn die Referenzwerte für den Betriebskoeffizienten in Abhängigkeit des Volumenstromkoeffizienten, vorzugsweise in Form einer Kennlinie, hinterlegt werden, wobei die Referenzwerte für den Betriebskoeffizienten, insbesondere die Kennlinie, durch die Kalibrierung angepasst werden.

Durch die Kalibrierung anhand einer Kalibrierungsfunktion kann die Kalibrierung auch verhältnismäßig einfach angepasst werden.

Besonders vorteilhaft ist es, wenn ein Kalibrierungsparameter für die Kalibrierung bestimmt wird, wodurch eine besonders effiziente Kalibrierung während einem Betrieb der Heizeinrichtung erfolgen kann.

Vorteilhaft ist es, wenn das Gebläse auf eine erste, vorzugsweise einem großen Volumenstrom entsprechende, Drehzahl eingestellt wird und ein erster Betriebskoeffizient bestimmt wird, wodurch ein Ausgangswert für eine Kalibrierung besonders einfach ermittelt werden kann.

Vorteilhaft ist es auch, wenn eine zweite Drehzahl für einen gewünschten, vorzugsweise geringen, Volumenstrom aus einer Beziehung bestimmt wird, die ein konstantes Verhältnis zwischen Volumenstrom und Drehzahl zugrunde legt, wodurch mit geringem Rechenaufwand eine zweite Drehzahl für einen gewünschten Volumenstrom ermittelt werden kann.

Besonders Vorteilhaft ist es, wenn das Gebläse auf die zweite, vorzugsweise dem geringen Volumenstrom entsprechende, Drehzahl eingestellt wird und ein zweiter Betriebskoeffizient bestimmt wird, wodurch ein geeigneter Vergleichswert für die Kalibrierung besonders einfach bereitgestellt werden kann.

In vorteilhafter Weise, wird der Kalibrierungsparameter aus einem Vergleich zwischen dem ersten Betriebskoeffizienten und dem zweiten Betriebskoeffizienten bestimmt, wodurch eine besonders einfache Bestimmung des Kalibrierungsparameters ermöglicht wird.

Besonders vorteilhaft ist es, wenn die Kalibrierung durchgeführt wird, wenn die Heizeinrichtung an ein Stromnetz angeschlossen wird und/oder ein Sensor, vorzugsweise ein Ionisationssensor, ein unerwartetes Flammenverhalten im Brennraum erfasst, wodurch ein besonders effizienter und sicherer Betrieb der Heizeinrichtung ermöglicht wird.

Die Erfindung betrifft auch eine Heizeinrichtung mit einer Steuereinheit, die dazu eingerichtet ist ein Verfahren nach der vorhergehenden Beschreibung durchzuführen, wodurch die Effizienz und die Sicherheit der Heizeinrichtung erhöht wird.

### Zeichnungen

In den Zeichnungen sind Ausführungsbeispiele der Erfindung schematisch dargestellt und in der nachfolgenden Beschreibung näher erläutert. Es zeigen
- Fig. 1: eine schematische Darstellung eines Ausführungsbeispiels einer Heizeinrichtung,
- Fig. 2: eine schematische Darstellung eines weiteren Ausführungsbeispiels einer Heizeinrichtung,
- Fig. 3: eine schematische Darstellung von möglichen Kennlinien für den Druckkoeffizienten H und einen Leistungskoeffizienten P,
- Fig. 4: eine schematische Darstellung der Beziehung zwischen Volumenstrom V und Drehzahl N
- Fig. 5: eine schematische Darstellung einer kalibrierte Kennlinie mit kalibrierten Leistungskoeffizienten *P̂* im Vergleich zu einer nicht-kalibrierten Kennlinie mit Leistungskoeffizienten P

### Beschreibung der Ausführungsbeispiele

In Fig. 1 ist eine schematische Darstellung eines Ausführungsbeispiels einer Heizeinrichtung 10 gezeigt. Die Heizeinrichtung 10 weist ein Gebläse 12, einen Brenner 14, einen Wärmetauscher 16, einen Abzugskanal 18 und ein Abzugsrohr 20 auf. Über das Gebläse 12 wird Verbrennungsluft in einen Brennraum 22 der Heizeinrichtung gefördert. In dem Brennraum sind auch der Brenner 14 und der Wärmetauscher 16 angeordnet. Zum Brenner 14 wird Brennstoff, wie beispielsweise ein Gas, gefördert. Im Wärmetauscher 16 wird die im Brenner 14 freiwerdende Wärme an ein Heizmedium, wie beispielsweise Heizwasser, übertragen.

In dem gezeigten Ausführungsbeispiel weist die Heizeinrichtung 10 einen Drucksensor 30 und einen Drehzahlsensor 26 auf, die mit einer Steuereinheit 32 verbunden sind. Gemäß dem vorliegenden Verfahren wird mittels des Drucksensors 30 ein statischer Druck h, welcher eine Betriebsgröße der Heizeinrichtung 10 darstellt, gemessen. Mittels des Drehzahlsensors 26 wiederum wird eine Drehzahl N des Gebläses 12, bzw. eines Gebläserades 24, gemessen. In dem gezeigten Fall handelt es sich bei dem Drehzahlsensor um einen Hall-Sensor 28.

Anhand des gemessenen statischen Drucks h und der gemessenen Drehzahl N, wird ein Betriebskoeffizient, im vorliegenden Fall ein Druckkoeffizient H, mittels der Steuereinheit 32 anhand folgender Formel bestimmt: $H = \frac{g \times h}{{N}^{2} \times {D}^{2}}$

Dabei ist g die Erdbeschleunigung und D der Durchmesser des Gebläserades 24 des Gebläses 12. Beide Größen sind bekannt und in einem Speicher 34 der Steuereinheit 32 hinterlegt.

Anschließend wird anhand von Referenzwerten für den Betriebskoeffizienten, im vorliegenden Fall für den Druckkoeffizienten H, ein Volumenstromkoeffizient F bestimmt.

Die Referenzwerte für den Betriebskoeffizienten, im vorliegenden Fall des Druckkoeffizienten H, sind in Abhängigkeit des Volumenstromkoeffizientten F im Speicher 34 der Steuereinheit 32 hinterlegt. Die Referenzwerte wurden an einem Referenzgebläse mit zumindest ähnlichen geometrischen Abmessungen wie das Gebläse 12 ermittelt.

Schließlich wird ein Volumenstrom *V̇* der Verbrennungsluft anhand des Volumenstromkoeffizienten F mittels folgender Formel bestimmt: $F = \frac{\dot{V}}{N \times {D}^{3}}$

So lässt sich anhand einer Messung der Betriebsgröße, im vorliegenden Fall des statischen Drucks h, der Heizeinrichtung 10 und der Drehzahl N des Gebläses 12 relativ einfach der Volumenstrom V bestimmen. Durch die Kenntnis des Volumenstroms V ist es nun auch möglich diesen über eine entsprechende Ansteuerung des Gebläses 12 an die Menge des zugeführten Brennstoffs anzupassen, so dass eine saubere und emissionsarme Verbrennung erfolgen kann.

In Fig. 2 ist eine schematische Darstellung eines weiteren Ausführungsbeispiels einer Heizeinrichtung 10 gezeigt. Die gezeigte Heizeinrichtung 10 ist gegenüber der in Fig. 1 gezeigten Heizeinrichtung 10 leicht abgewandelt. Gleiche und einander entsprechende Elemente sind dabei mit den gleichen Bezugszeichen versehen.

Neben der Erfassung der Drehzahl N des Gebläses 12 über den Drehzahlsensor 26 wird in diesem Ausführungsbeispiel eine Leistungsaufnahme W, welche ebenfalls eine Betriebsgröße der Heizeinrichtung 10 darstellt, über einen Leistungssensor 36 gemessen. Bei der Leistungsaufnahme W handelt es sich dabei um eine Leistung W, die einem Motor des Gebläses 12 zugeführt wird. Der Leistungssensor 36 befindet sich dabei innerhalb der Steuereinheit 32.

Anhand des gemessenen Leistungsaufnahme W und der gemessenen Drehzahl N, wird ein Betriebskoeffizient, im vorliegenden Fall ein Leistungskoeffizient P, mittels der Steuereinheit 32 anhand folgender Formel bestimmt: $P = \frac{W}{ρ \times {N}^{3} \times {D}^{5}}$

Dabei ist *ρ* die Dichte der Verbrennungsluft und D der Durchmesser des Gebläserades 24. Der Durchmesser D des Gebläserades 24 ist bekannt und im Speicher 34 der Steuereinheit 32 hinterlegt. Die Dichte *ρ* der Verbrennungsluft wird über eine Annahme als konstant angesehen und als fester Wert, wie im vorliegenden Fall von 1,2928 g/dm³ für Luft, in der Speichereinheit hinterlegt wird. Alternativ wäre es aber auch denkbar, dass die Dichte *ρ* der Verbrennungsluft in Abhängigkeit der Temperatur T der Verbrennungsluft und/oder dem statischen Druck h bestimmt wird. So könnte der statische Druck h mit einem Drucksensor 30 wie aus Fig. 1 auch für das Ausführungsbeispiel in Fig. 2 gemessen werden. Die Temperatur T der Verbrennungsluft könnte mit einem Temperatursensor gemessen werden, welcher stromaufwärts des Brenners angeordnet ist.

Anschließend wird anhand von Referenzwerten für den Betriebskoeffizienten, im vorliegenden Fall für den Leistungskoeffizienten P, ein Volumenstromkoeffizient F bestimmt.

Die Referenzwerte für den Betriebskoeffizienten, im vorliegenden Fall des Leistungskoeffizienten P, sind in Abhängigkeit des Volumenstromkoeffizientten F in einem Speicher 34 der Steuereinheit 32 hinterlegt. Die Referenzwerte wurden an einem Referenzgebläse mit zumindest ähnlichen geometrischen Abmessungen wie das Gebläse 12 ermittelt.

Schließlich wird ein Volumenstrom der Verbrennungsluft anhand des Volumenstromkoeffizienten F mittels der Formel (4) bestimmt.

So lässt sich auch für das Ausführungsbeispiel der Heizeinrichtung 10 aus Fig. 2 anhand einer Messung der Betriebsgröße, im vorliegenden Fall der Leistungsaufnahme P, der Heizeinrichtung 10 und der Drehzahl N des Gebläses 12 relativ einfach der Volumenstrom V bestimmen. Durch die Kenntnis des Volumenstroms V ist es nun auch für dieses Ausführungsbeispiel möglich diesen über eine entsprechende Ansteuerung des Gebläses 12 an die Menge des zugeführten Brennstoffs anzupassen, so dass eine saubere und emissionsarme Verbrennung erfolgen kann.

In beiden Ausführungsbeispielen sind die Referenzwerte für die Betriebskoeffizienten als Kennlinien in Abhängigkeit des Volumenstromkoeffizienten F im Speicher 34 der Steuereinheit 32 hinterlegt. Entsprechend ist in Fig. 3 sind Kennlinien für den Druckkoeffizienten H und einen Leistungskoeffizienten P schematisch dargestellt.

Das vorliegende Verfahren hat nun den Vorteil, dass eine Kalibrierung der Referenzwerte für den Betriebskoeffizienten durchgeführt wird. Dadurch können Änderungen in der Drehzahl N des Gebläses 12, die durch Verschleiß, beispielsweise an einem Lager des Gebläserades 24, auftreten können, berücksichtigt werden, wodurch der Volumenstrom V genauer bestimmt werden kann. Durch die genauere Bestimmung des Volumenstroms V kann wiederum das Verhältnis zwischen zugeführter Verbrennungsluft und zugeführtem Brennstoff präziser geregelt werden, wodurch die Verbrennung noch sauberer und emissionsärmer erfolgen kann. Somit wird durch das vorliegende Verfahren die Effizienz und zudem auch die Sicherheit der Heizeinrichtung erhöht.

Diese Kalibrierung kann sowohl für die Referenzwerte des Druckkoeffizienten H, als auch für die Referenzwerte des Leistungskoeffizienten P erfolgen. Um Wiederholungen zu vermeiden soll im Folgenden jedoch nur auf die Kalibrierung der Referenzwerte des Leistungskoeffizienten P für das Ausführungsbeispiel aus Fig. 2 eingegangen werden. Eine Kalibrierung der Referenzwerte des Druckkoeffizienten H für das Ausführungsbeispiel aus Fig. 1 erfolgt analog.

Die Kalibrierung der Referenzweite des Leistungskoeffizienten P erfolgt anhand einer Kalibrierungsfunktion *f*₂(*A*₂), woraus sich ein kalibrierter Leistungskoeffizient P ergibt: $\hat{P} = \left(P+\left({c}_{1}-{c}_{2}⋅{f}_{1}\left({A}_{1}\right)\right)\right) ⋅ \frac{1}{{f}_{2} \left({A}_{2}\right)}$

Die Parameter *c*₁ und *c*₂ werden manuell während der Herstellung der Heizeinrichtung 10 für das Gebläse 12 eingestellt.

Die Funktion *f*₁(*A*₁) ist eine Anpassungsfunktion, durch die spezifische Eigenschaften des vorliegenden Gebläse 12 berücksichtigt werden. Im vorliegenden Ausführungsbeispiel lautet diese: ${f}_{1} \left({A}_{1}\right) = {A}_{1} ⋅ {c}_{3} + {c}_{4}$

Dabei sind *c*₃ und *c*₄ Parameter, die je nach Typ des verwendeten Gebläses 12 während der Herstellung der Heizeinrichtung 10 eingestellt werden. Im vorliegenden Fall sind *c*₃ = 0,025 und *c*₄ = 0,5.

Der Parameter *A*₁ ist ein Anpassungsparameter und wird ebenfalls manuell während der Herstellung der Heizeinrichtung 10 für das Gebläse 12 eingestellt und ermöglicht es die spezifischen Eigenschaften des vorliegenden Gebläses 12 zu berücksichtigen, da selbst bei einzelnen Gebläsen des gleichen Typs herstellungsbedingte Unterschiede auftreten können.

Die Funktion *f*₂(*A*₂) hingegen ist eine Kalibrierungsfunktion, durch die Verschleißerscheinungen, wie beispielsweise an einem Lager des Gebläses 12, berücksichtigt werden. Im vorliegenden Ausführungsbeispiel lautet diese: ${f}_{2} \left({A}_{2}\right) = \left[\left(2⋅\left(\frac{\dot{V} - {\dot{V}}_{low}}{{\dot{V}}_{high} - {\dot{V}}_{low}}\right)-{\left(\frac{\dot{V} - {\dot{V}}_{low}}{{\dot{V}}_{high} - {\dot{V}}_{low}}\right)}^{2}\right)⋅\left(20-{A}_{2}\right)+{A}_{2}\right] ⋅ {c}_{5} + {c}_{6}$

Dabei sind *c*₅ und *c*₅ Parameter, die je nach Typ des verwendeten Gebläses 12 während der Herstellung der Heizeinrichtung 10 eingestellt werden. Dadurch lässt sich die Kalibrierungsfunktion an das Verschleißverhalten des Gebläses anpassen. Im vorliegenden Fall sind *c*₅ = 0,035 und *c*₄ = 0,3.

Der Parameter *A*₂ ist ein Kalibrierungsparameter und wird mittels des vorliegenden Verfahrens bestimmt, wodurch eine besonders effiziente Kalibrierung während des Betriebs der Heizeinrichtung 10 erfolgen kann. So werden Verschleißerscheinungen in aktuell auftretendem Maße berücksichtigt, wodurch eine besonders genaue Regelung der Heizeinrichtung 10 erfolgen kann.

In einem ersten Verfahrensschritt wird das Gebläse 12 auf eine erste, vorzugsweise einem großen Volumenstrom *V̇_{high}* entsprechende, Drehzahl N_{high} eingestellt und ein erster Leistungskoeffizient P_{high} bestimmt. Aus Verschleiß resultierende Einflüsse machen sich bei hohen Drehzahlen des Gebläses 12 weniger bemerkbar, als bei geringen Drehzahlen. Dieser Umstand kann durch eine Bestimmung des Leistungskoeffizient P_{high} bei einer hohen Drehzahl N_{high} vorteilhaft genutzt werden, wodurch ein guter Ausgangspunkt für eine Kalibrierung geschaffen wird.

Bevorzugt wird das Gebläse 12 auf die erste Drehzahl N_{high} zwischen 3000 und 6000 Umdrehungen pro Minute eingestellt, im gezeigten Fall von 5000 Umdrehungen pro Minute. Dadurch wird eine besonders effiziente Bestimmung des Leistungskoeffizienten P_{high} ermöglicht.

Im vorliegenden Fall wird bei der eingestellten ersten Drehzahl N_{high} die Leistungsaufnahme W_{high} des Gebläses 12 gemessen, woraufhin mittels der Formel (3) der Leistungskoeffizient P_{high} in Verbindung mit der eingestellten ersten Drehzahl N_{high} und der gemessenen Leistungsaufnahme W_{high} bestimmt wird.

Darüber hinaus wird dann aus dem Leistungskoeffizienten P_{high} mittels den vorliegenden Referenzwerten, bzw. Kennlinien (Fig. 3), für die Leistungskoeffizienten P ein Volumenstromkoeffizient F_{high} bestimmt. Aus dem Volumenstromkoeffizienten F_{high} wird dann mittels der Formel (2) ein erster Volumenstrom *V̇_{high}* bestimmt.

In einem weiteren Verfahrensschritt wird eine zweite Drehzahl N_{low} für einen gewünschten, im vorliegenden Fall geringen, Volumenstrom *V̇_{low}* aus einer Beziehung bestimmt, die ein konstantes Verhältnis zwischen Volumenstrom V und Drehzahl N wie folgt zugrunde legt: $\frac{{\dot{V}}_{low}}{{N}_{low}} = \frac{{\dot{V}}_{high}}{{N}_{high}} = const .$

Im vorliegenden Fall wird der gewünschte Volumenstrom *V̇_{low}* festgelegt. Mittels der in Formel (7) beschriebenen Beziehung, dem gewünschten Volumenstrom *V̇_{low},* dem vorhergehend bestimmten ersten Volumenstrom *V̇_{high}* und der bereits bekannten ersten Drehzahl N_{high} wird dann die zweite Drehzahl N_{low} wie folgt bestimmt: ${N}_{low} = \frac{{N}_{high}}{{\dot{V}}_{high}} ⋅ {\dot{V}}_{low}$

Somit lässt sich die zweite Drehzahl N_{low} besonders einfach bestimmen, wobei wenig rechenaufwand erforderlich ist.

In Fig. 4 ist entsprechend eine schematische Darstellung der Beziehung zwischen Volumenstrom V und Drehzahl N gezeigt. Wie bereits beschrieben, liegt für das vorliegende Verfahren ein konstantes Verhältnis zwischen Volumenstrom V und Drehzahl N vor. Dabei deuten die Pfeile den Weg an, wie die zweite Drehzahl N_{low} gemäß der vorhergehenden Beschreibung bestimmt wird. Man erkennt auch, dass der gewünschte Volumenstrom *V̇_{low}* im vorliegenden Fall geringer ist als der erste Volumenstrom *V̇_{low}*. Entsprechend ist im vorliegenden Fall die zweite Drehzahl N_{low} kleiner als die erste Drehzahl N_{high}.

In einem weiteren Verfahrensschritt wird das Gebläse 12 nun auf die zweite, im vorliegenden Fall dem geringen, Volumenstrom *V̇_{low}* entsprechende, Drehzahl N_{low} eingestellt und ein zweiter Betriebskoeffizient P_{low} bestimmt. Dadurch kann hier der Umstand vorteilhaft genutzt werden, dass aus Verschleiß resultierende Einflüsse sich bei geringeren Drehzahlen stärker bemerkbar machen. Somit kann durch die Bestimmung des Leistungskoeffizienten P_{low} bei einer geringen Drehzahl N_{low} ein für eine Kalibrierung geeigneter Vergleichswert besonders einfach ermittelt werden.

Bevorzugt wird das Gebläse 12 auf die zweite Drehzahl N_{low} zwischen 920 und 1700 Umdrehungen pro Minute eingestellt, im gezeigten Fall von 1000 Umdrehungen pro Minute. Dadurch wird eine besonders effiziente Bestimmung des Leistungskoeffizienten P_{low} ermöglicht.

Im vorliegenden Fall wird bei der eingestellten zweiten Drehzahl N_{low} die Leistungsaufnahme W_{low} des Gebläses 12 gemessen, woraufhin mittels der Formel (3) der Leistungskoeffizient P_{low} in Verbindung mit der eingestellten zweiten Drehzahl N_{low} und der gemessenen Leistungsaufnahme W_{low} bestimmt wird.

In einem weiteren Verfahrensschritt wird nun der Kalibrierungsparameter aus einem Vergleich zwischen dem ersten Betriebskoeffizienten P_{high} und dem zweiten Betriebskoeffizienten P_{low} bestimmt, wodurch eine besonders einfache Bestimmung des Kalibrierungsparameters, mit geringem Rechenaufwand, ermöglicht wird.

Im vorliegenden Fall erfolgt der Vergleich zwischen dem ersten Leistungskoeffizienten P_{high} und dem zweiten Leistungskoeffizienten P_{low}, indem ein Verhältnis, insbesondere ein Quotient, aus dem zweiten Leistungskoeffizienten P_{low} und dem ersten Leistungskoeffizienten P_{high} gebildet wird, wobei für beide jeweils eine Anpassung an die vorhergehend beschriebenen spezifischen Eigenschaften des vorliegenden Gebläse 12 durchgeführt wird: ${f}_{2} \left({A}_{2}\right) = \frac{\left({P}_{low}+\left({c}_{1}-{c}_{2}⋅{f}_{1}\left({A}_{1}\right)\right)\right)}{\left({P}_{high}+\left({c}_{1}-{c}_{2}⋅{f}_{1}\left({A}_{1}\right)\right)\right)}$

Aus der Formel (6) wiederum ergibt sich mit *V̇* = *V̇_{low}*: ${f}_{2} \left({A}_{2}\right) = {A}_{2} ⋅ {c}_{5} + {c}_{6}$

Die Parameter sind *c*₅ und *c*₆ sind bereits bekannt, da Sie wie bereits beschrieben während der Herstellung der Heizeinrichtung 10 eingestellt werden. Setzt man nun den mittels der Beziehung (9) ermittelten Wert für *f*₂(*A*₂) in die Beziehung (10) ein, so lässt sich der Kalibrierungsparameter *A*₂ numerisch bestimmen.

Mit Hilfe des durch das vorliegende Verfahren bestimmten Kalibrierungsparameters *A*₂ können nun die im Speicher hinterlegten Referenzwerte für den Leistungskoeffizienten, bzw. die Kennlinie, mit Hilfe der Formeln (4) bis (6) kalibriert werden, wodurch Änderungen in der Drehzahl N des Gebläses 12, die durch Verschleiß, beispielsweise an einem Lager des Gebläserades 24, auftreten können, berücksichtigt werden können und wodurch wiederum der Volumenstrom V genauer bestimmt werden kann.

In Fig. 5 ist entsprechend eine schematische Darstellung einer kalibrierten Kennlinie mit kalibrierten Leistungskoeffizienten *P̂* im Vergleich zu einer nicht-kalibrierten Kennlinie mit nicht-kalibrierten Leistungskoeffizienten P. Dabei sind zur Veranschaulichung die Volumenstromkoeffizienten F_{low} und F_{high} eingezeichnet, die über Formel (2) für die entsprechenden Volumenströme *V̇_{low}* und *V̇_{high}* bestimmbar sind. Man erkennt, dass sich für geringere Volumenströme eine stärkere Kalibrierung ergibt, als für höhere Volumenströme. Somit wird durch das vorliegende Verfahren eine sehr realitätsnahe Kalibrierung ermöglicht.

Bei dem vorliegenden Verfahren wird die Kalibrierung immer dann durchgeführt, wenn die Heizeinrichtung 10 an ein Stromnetz angeschlossen wird oder wenn ein Sensor, beispielsweise ein Ionisationssensor, ein unerwartetes Flammenverhalten im Brennraum erfasst, dadurch wird ein besonders effizienter und sicherer Betrieb der Heizeinrichtung 10 ermöglicht.

## Patentansprüche

1. Verfahren zum Regeln einer Heizeinrichtung (10), die einen Brennraum (22) aufweist, in den über ein steuerbares Gebläse (12) Verbrennungsluft eingebracht wird, wobei eine Betriebsgröße (W, h) und eine Drehzahl (N) des Gebläses gemessen werden, wobei ein Betriebskoeffizient (P, H) anhand der gemessenen Betriebsgröße (W, h) und der gemessenen Drehzahl (N) bestimmt wird, wobei ein Volumenstromkoeffizient (F) anhand von Referenzwerten für den Betriebskoeffizienten (P, H) bestimmt wird, wobei ein Volumenstrom (*V̇*) der Verbrennungsluft anhand des Volumenstromkoeffizienten (F) bestimmt wird, **dadurch gekennzeichnet, dass** eine Kalibrierung der Referenzwerte für den Betriebskoeffizienten (P, H) durchgeführt wird, und dass die Kalibrierung anhand einer Kalibrierungsfunktion (*f*₂) erfolgt.

2. Verfahren nach Anspruch 1, **dadurch gekennzeichnet, dass** die Referenzwerte für den Betriebskoeffizienten (P, H) in Abhängigkeit des Volumenstromkoeffizienten (F), vorzugsweise in Form einer Kennlinie, hinterlegt werden, wobei die Referenzwerte für den Betriebskoeffizienten (P, H), insbesondere die Kennlinie, durch die Kalibrierung angepasst werden.

3. Verfahren nach einem der vorhergehenden Ansprüche, **dadurch gekennzeichnet, dass** ein Kalibrierungsparameter (*A*₂) für die Kalibrierung bestimmt wird.

4. Verfahren nach einem der vorhergehenden Ansprüche, **dadurch gekennzeichnet, dass** das Gebläse (12) auf eine erste Drehzahl (N_{high}) eingestellt wird und ein erster Betriebskoeffizient (P_{high}) bestimmt wird.

5. Verfahren nach einem der vorhergehenden Ansprüche, **dadurch gekennzeichnet, dass** eine zweite Drehzahl (N_{low}) für einen gewünschten Volumenstrom (*V̇_{low}*) aus einer Beziehung bestimmt wird, die ein konstantes Verhältnis zwischen Volumenstrom (*V̇*) und Drehzahl (N) zugrunde legt.

6. Verfahren nach Anspruch 5, **dadurch gekennzeichnet, dass** das Gebläse (12) auf die zweite, vorzugsweise dem gewünschten Volumenstrom (*V_{low}*) entsprechende, Drehzahl (N_{low}) eingestellt wird und ein zweiter Betriebskoeffizient (P_{low}) bestimmt wird.

7. Verfahren nach Anspruch 6, **dadurch gekennzeichnet, dass** der Kalibrierungsparameter (*A*₂) aus einem Vergleich zwischen dem ersten Betriebskoeffizienten (P_{high}) und dem zweiten Betriebskoeffizienten (P_{low}) bestimmt wird.

8. Verfahren nach einem der vorhergehenden Ansprüche, **dadurch gekennzeichnet, dass** die Kalibrierung durchgeführt wird, wenn die Heizeinrichtung (10) an ein Stromnetz angeschlossen wird und/oder ein Sensor, vorzugsweise ein Ionisationssensor, ein unerwartetes Flammenverhalten im Brennraum (22) erfasst.

9. Heizeinrichtung (10) mit einer Steuereinheit (32), die dazu eingerichtet ist, ein Verfahren nach einem der vorhergehenden Ansprüche durchzuführen.

10. Heizeinrichtung (10) nach Anspruch 9, aufweisend einen Drucksensor (30) und einem Drehzahlsensor (26), die mit der Steuereinheit (32) verbunden sind.

## Claims

1. Method for regulating a heating device (10) which has a combustion chamber (22), into which combustion air is introduced via a controllable blower (12), wherein an operating variable (W, h) and a speed (N) of the blower are measured, wherein an operating coefficient (P, H) is determined based on the measured operating variable (W, h) and the measured speed (N), wherein a volume flow coefficient (F) is determined based on reference values for the operating coefficient (P, H), wherein a volume flow (*V˙*) of the combustion air is determined based on the volume flow coefficient (F), **characterized in that** the reference values for the operating coefficient (P, H) are calibrated, and **in that** the calibration is performed using a calibration function (*f*₂).

2. Method according to Claim 1, **characterized in that** the reference values for the operating coefficient (P, H) are stored on the basis of the volume flow coefficient (F), preferably in the form of a characteristic curve, wherein the reference values for the operating coefficient (P, H), in particular the characteristic curve, are adapted by means of the calibration.

3. Method according to one of the preceding claims, **characterized in that** a calibration parameter (*A*₂) is determined for the calibration.

4. Method according to one of the preceding claims, **characterized in that** the blower (12) is set to a first speed (N_{high}) and a first operating coefficient (P_{high}) is determined.

5. Method according to one of the preceding claims, **characterized in that** a second speed (N_{low}) is determined for a desired volume flow (*V*˙*_{low}*) from a relationship based on a constant ratio between volume flow (*V*˙) and speed (N).

6. Method according to Claim 5, **characterized in that** the blower (12) is set to the second speed (N_{low}), preferably corresponding to the desired volume flow (*V˙*_{low}) and a second operating coefficient (P_{low}) is determined.

7. Method according to Claim 6, **characterized in that** the calibration parameter (*A*₂) is determined from a comparison between the first operating coefficient (P_{high}) and the second operating coefficient (P_{low}).

8. Method according to one of the preceding claims, **characterized in that** the calibration is carried out when the heating device (10) is connected to a power supply system and/or a sensor, preferably an ionization sensor, detects an unexpected flame behaviour in the combustion chamber (22).

9. Heating device (10) having a control unit (32), which is configured to carry out a method according to one of the preceding claims.

10. Heating device (10) according to Claim 9, comprising a pressure sensor (30) and a speed sensor (26), which are connected to the control unit (32).

## Revendications

1. Procédé de régulation d'un dispositif de chauffage (10) qui comprend une chambre de combustion (22) dans laquelle de l'air de combustion est introduit au moyen d'un ventilateur commandable (12), une grandeur de fonctionnement (W, h) et une vitesse de rotation (N) du ventilateur étant mesurées, un coefficient de fonctionnement (P, H) étant déterminé à partir de la grandeur de fonctionnement mesurée (W, h) et de la vitesse de rotation mesurée (N), un coefficient de débit volumique (F), déterminé à partir de valeurs de référence pour le coefficient de fonctionnement (P, H) étant déterminé au moyen du coefficient de débit volumique (F), un débit volumique (*V*˙) de l'air de combustion étant déterminé en utilisant le coefficient de débit volumique (F), **caractérisé en ce qu'**un étalonnage des valeurs de référence pour le coefficient de fonctionnement (P, H) est effectué, et **en ce que** l'étalonnage est effectué sur la base d'une fonction d'étalonnage (*f*₂).

2. Procédé selon la revendication 1, **caractérisé en ce que** les valeurs de référence pour le coefficient de fonctionnement (P, H) sont enregistrées en fonction du coefficient de débit volumique (F), de préférence sous la forme d'une courbe caractéristique, les valeurs de référence pour le coefficient de fonctionnement (P, H), en particulier la courbe caractéristique, étant adaptées par l'étalonnage.

3. Procédé selon l'une des revendications précédentes, **caractérisé en ce qu'**un paramètre d'étalonnage (*A*₂) est déterminé pour l'étalonnage.

4. Procédé selon l'une des revendications précédentes, **caractérisé en ce que** le ventilateur (12) est réglé à une première vitesse de rotation (N_{high}) et **en ce qu'**un premier coefficient de fonctionnement (P_{high}) est déterminé.

5. Procédé selon l'une des revendications précédentes, **caractérisé en ce qu'**une deuxième vitesse de rotation (N_{low}) pour un débit volumique souhaité (*V*˙*_{low}*) est déterminée à partir d'une relation qui est basé sur un rapport constant entre le débit volumique (*V*˙) et la vitesse de rotation (N).

6. Procédé selon la revendication 5, **caractérisé en ce que** le ventilateur (12) est réglé sur la deuxième vitesse de rotation (N_{low}), de préférence correspondant au débit volumique souhaité (*V*˙_{low}), et un deuxième coefficient de fonctionnement (P_{low}) est déterminé.

7. Procédé selon la revendication 6, **caractérisé en ce que** le paramètre d'étalonnage (*A*₂) est déterminé à partir d'une comparaison entre le premier coefficient de fonctionnement (P_{high}) et le deuxième coefficient de fonctionnement (P_{low}).

8. Procédé selon l'une des revendications précédentes, **caractérisé en ce que** l'étalonnage est effectué lorsque le dispositif de chauffage (10) est raccordé à un réseau électrique et/ou qu'un capteur, de préférence un capteur de ionisation, détecte un comportement inattendu de la flamme dans la chambre de combustion (22).

9. Dispositif de chauffage (10) comprenant une unité de commande (32) qui est conçue pour mettre en œuvre un procédé selon l'une des revendications précédentes.

10. Dispositif de chauffage (10) selon la revendication 9, comprenant un capteur de pression (30) et un capteur de vitesse de rotation (26) qui sont reliés à l'unité de commande (32).
